# EUROPÄISCHE PATENTSCHRIFT

(11) **EP 0 462 430 B1**
(45) Veröffentlichungstag und Bekanntmachung des Hinweises auf die Patenterteilung: **19.10.1994**
(21) Anmeldenummer: 91108794.8
(22) Anmeldetag: 29.05.1991
(51) Int. Cl.: B65H 54/28

(54) **Verfahren und Vorrichtung zum Aufwickeln eines Fadens auf eine Spule**
Method and apparatus for winding a yarn on a bobbin
Procédé et dispositif pour enrouler un fil sur une bobine

(30) Priorität: 20.06.1990 CH 2061/90
(43) Veröffentlichungstag der Anmeldung: 27.12.1991
(73) Patentinhaber: Schärer Schweiter Mettler AG, CH-8810 Horgen (CH)
(72) Erfinder: Borer, Silvan, CH-8803 Rüschlikon (CH)
(74) Vertreter: EGLI-EUROPEAN PATENT ATTORNEYS

(56) Entgegenhaltungen:
- DE-A- 3 417 716
- FR-A- 1 461 390
- FR-A- 2 275 398
- FR-E- 94 416
- GB-A- 872 955
- GB-A- 1 034 451
- GB-A- 1 081 622

## Beschreibung

Die Erfindung bezieht sich auf ein Verfahren zum Aufwickeln eines Fadens auf eine Spule gemäss dem Oberbegriff des Anspruchs 1 sowie eine Vorrichtung zur Durchführung des Verfahrens.

Es ist ein gattungsgemässes Verfahren bekannt (EP-A-0 311 784, Ausführungen gemäss Fig. 15 ff), bei welchem die Saite, an welcher der Fadenführer befestigt ist, über beidseits des Changierintervalls angeordnete feststehende Umlenkrollen und eine Antriebsrolle geführt ist, deren Drehrichtung, wenn die Fadenführerbewegung einen Umkehrpunkt erreicht, möglichst abrupt umgekehrt werden muss. Diese Lösung erfordert, dass die Antriebsrolle, die im Interesse der Stetigkeit der Fadenführerbewegung zwischen den Umkehrpunkten ein verhältnismässig grosses Trägheitsmoment aufweisen sollte, einer sehr hohen Winkelbeschleunigung unterworfen wird, was gemäss der angeführten Schrift durch Uebertragung der kinetischen Energie der Antriebsrolle sowie der kraftschlüssig mit ihr verbundenen Teile auf drehbar aufgehängte Schwungmassen erreicht wird, die die ihnen mitgeteilte Rotationsenergie, nachdem der Fadenführer den Umkehrpunkt durchlaufen hat, wieder an die Antriebsrolle abgeben. Da die Energieübertragung von der Antriebsrolle auf die jeweilige Schwungmasse mit einer streifenden Kollision beginnt, was eine präzise Justierung von verhältnismässig massereichen, hohen Kräften ausgesetzten Teilen erfordert, ist zu befürchten, dass die Langzeitstabilität der Vorrichtung selbst bei hohem konstruktivem Aufwand prekär ist.

Aufgabe der Erfindung ist es, ein gattungsgemässes Verfahren zu schaffen, bei dem im Interesse der Lebensdauer der entsprechenden Vorrichtung die Bewegungen insbesondere verhältnismässig massereicher Teile möglichst stetig sind und keine hohen Beschleunigungen oder Winkelbeschleunigungen erfordern.

Durch die Erfindung, wie sie in den Ansprüchen gekennzeichnet ist, wird ein Verfahren geschaffen, bei welchem die Fadenführerbewegung samt der erforderlichen raschen Umkehr an den Umkehrpunkten durch Ueberlagerung einfacher, aus gleichmässigen Rotationsbewegungen ableitbarer Bewegungsabläufe erzeugt wird.

Bei der angegebenen Vorrichtung treiben gleichmässig rotierende Teile oszillierende Teile an, deren Massen klein gehalten werden können und deren Wege z. T. durch zusätzliche Massnahmen stark verkürzt sind, was auch die Beschleunigungen, denen sie ausgesetzt sind, entsprechend vermindert.

Es ergeben sich im allgemeinen stetige Bewegungsabläufe, bei welchen praktisch nur der Fadenführer und die ihn antreibende Saite - beides massearme Teile - den hier unvermeidlichen hohen Beschleunigungen ausgesetzt werden, während diffizilere und massereichere mechanische Teile durchwegs nur verhältnismässig geringen Beschleunigungen unterworfen sind. Dadurch werden ohne grossen konstruktiven Aufwand hohe Lebensdauer der Vorrichtung sowie geringe Anforderungen derselben bezüglich Wartung, insbesondere Nachjustierung, erreicht.

Im folgenden wird die Erfindung anhand von lediglich Ausführungswege darstellenden Zeichnungen erläutert. Es zeigen
- Fig. 1a: in schematischer Darstellung eine erste Ausführungsform einer erfindungsgemässen Vorrichtung zur Durchführung des erfindungsgemässen Verfahrens,
- Fig. 1b: in schematischer Darstellung eine zweite Ausführungsform des erfindungsgemässen Verfahrens,
- Fig. 2: die Auslenkung des Fadenführers als Funktion der Zeit beim erfindungsgemässen Verfahren sowie seine Aufspaltung in einen Grundschwingungs- und einen komplementären Anteil, und
- Fig. 3: in schematischer Darstellung eine Weiterbildung eines Teils der erfindungsgemässen Vorrichtung nach Fig. 1a oder 1b.

Die in Fig. 1a dargestellte Vorrichtung weist einen Fadenführer 1 auf, der an einer Saite 2 befestigt ist, welche über Rollen 3a,b läuft, die das Changierintervall, über das die Position des Fadenführers 1 variieren kann, seitlich begrenzen. Ein Motor 4 treibt über ein Treibrad 5 eine Antriebsvorrichtung 6 an, die zum besseren Verständnis ihrer Funktion gegenüber ihrer tatsächlichen Position zum Treibrad 5 in die Bildebene geklappt dargestellt ist.

Erfindungsgemäss weist die Antriebsvorrichtung 6 ein verschiebbares Antriebsteil 7 auf, an welchem die Enden der Saite 2 befestigt sind und das mit einer senkrecht zu seiner Bewegungsrichtung ausgerichteten Kulisse 8 versehen ist. Mit dem Treibrad 5 durch eine Achse 9 starr verbunden ist ein Arm 10, welcher ein Zahnrad 11 trägt, das mit einem Zahnkranz 12 im Eingriff steht. Der Durchmesser des Zahnrades 11 beträgt die Hälfte des Durchmessers des Zahnkranzes 12. Es trägt im Bereich seiner Peripherie eine in axialer Richtung abstehende Uebertragungsrolle 13, die in die Kulisse 8 des Antriebsteils 7 eingreift. Der Zahnkranz 12 ist um seine Achse drehbar.

Ebenfalls zum besseren Verständnis in die Bildebene geklappt dargestellt ist eine Ausgleichsvorrichtung 14 mit einer annähernd herzförmigen Ausgleichsscheibe 15, deren Mittelpunkt über die Achse 9 starr mit dem Antriebsrad 5 und dem Arm 10 verbunden ist und deren Durchmesser durch den Mittelpunkt winkelunabhängig ist. Ein Schlitten 16 kontaktiert die Ausgleichsscheibe 15 mittels Kontaktrollen 17a,b an einander diametral gegenüberliegenden Punkten ihrer Peripherie. Er ist längs der besagte Kontaktpunkte verbindenden Linie verschiebbar gelagert und trägt an jedem Ende je ein Paar Rollen, im folgenden verschiebliche Rollen 18a,b,c,d genannt.

Die Saite 2 läuft links vom Changierintervall nach der Rolle 3a über eine Umlenkrolle 19a, sodann über die erste verschiebliche Rolle 18a, eine feststehende, d. h. nicht am Schlitten 16 befestigte, sondern mit dem Gehäuse verbundene Rolle 20a, weiter über die zweite verschiebliche Rolle 18c und über weitere Umlenkrollen zum Antriebsteil 7. Rechts vom Changierintervall sind die Verhältnisse analog.

Die feststehenden Rollen 20a,b sind nicht unmittelbar am Gehäuse befestigt, sondern jeweils an einem drehbar aufgehängten Hebel 21a,b, welcher auf einer Seite des Drehpunkts die Rolle trägt, während auf der anderen eine Feder 22 angreift, die zwischen die beiden Hebel 21a,b gespannt ist. Die Hebel sind ausserdem durch eine Stange 23 verbunden, welche am Hebel 21a auf der Seite des Drehpunkts drehbar verankert ist, welche die Rolle 20a trägt und beim Hebel 21b auf der Seite, welche der Rolle 20b gegenüberliegt, und zwar im gleichen Abstand zum Drehpunkt wie am Hebel 21a.

Die beschriebene Vorrichtung funktioniert wie folgt:
Durch den Motor 4 wird über das Treibrad 5 und die Achse 9 der Arm 10 in eine gleichmässig rotierende Bewegung versetzt. Der Zahnkranz 12 bleibt in Ruhe. Aufgrund der Rotation des Arms 10 rotiert auch das mit dem Zahnkranz 12 im Eingriff stehende Zahnrad 11, und zwar - wie aus der Getriebelehre bekannt ist - so, dass die an seiner Peripherie befestigte Uebertragungsrolle 13 eine einen Durchmesser des Zahnkranzes 12 überstreichende harmonische Schwingung ausführt, deren zur Bewegungsrichtung des Antriebsteils 7 parallele Komponente durch das Eingreifen der Uebertragungsrolle 13 in die Kulisse 8 auf das Antriebsteil 7 und damit auf die Saite 2 übertragen wird. Die Winkellage des von der Uebertragungsrolle 13 überstrichenen Durchmessers kann durch Drehung des Zahnkranzes 12 auch während des Aufspulvorgangs verändert werden. In der in Fig. 1a dargestellten Position liegt der überstrichene Durchmesser parallel zur Bewegungsrichtung des Antriebsteils 7, was einer maximalen Amplitude der auf dasselbe übertragenen harmonischen Schwingung entspricht. Schliesst besagter Durchmesser mit besagter Bewegungsrichtung einen bestimmtem Winkel ein, so entspricht die Amplitude der Schwingung des Antriebsteils 7 der mit dem Cosinus dieses Winkels multiplizierten Maximalamplitude. Erreicht der Winkel 90°, so sinkt dementsprechend die Amplitude auf Null, die Bewegung der Uebertragungsrolle 13 verläuft parallel zur Kulisse 8 und normal zur Bewegungsrichtung des Antriebsteils 7.

Bei einer bestimmten mittleren Amplitude verliefe die Bewegung des Fadenführers 1, wenn sie ausschliesslich durch die harmonische Schwingung des Antriebsteils 7 hervorgerufen würde, wie in der gestrichelten Kurve in Fig. 2 dargestellt. Eine derartige harmonische Schwingung des Fadenführers 1 ist jedoch nicht erwünscht, er soll vielmehr eine der durchgezogenen Linie in Fig. 2 entsprechende Bewegung ausführen, d. h. eine Bewegung, die einer Dreiecksschwingung mit konstanter Geschwindigkeit zwischen zwei Umkehrpunkten mit instantaner Richtungsumkehr an denselben möglichst nahekommt. Diese Annäherung an eine Dreiecksschwingung wird mittels der Ausgleichsvorrichtung 14 erreicht.

Die Ausgleichsscheibe 15 ist über die Achse 9 mit dem Treibrad 5 starr verbunden und rotiert synchron mit diesem und dem Arm 10. Dadurch wird der Schlitten 16 in eine mit der harmonischen Bewegung des Antriebsteils 7 synchrone oszillierende Bewegung versetzt, welche - in der in Fig. 1a dargestellten Phase - durch die entsprechende Bewegung der verschieblichen Rollen 18a,c und 18b,d eine Verlängerung des Wegs der Saite 2 zwischen der Rolle 3a und dem Antriebsteil 7 bzw. eine entsprechende Verkürzung zwischen der Rolle 3b und demselben bewirkt. Bei Drehung der Ausgleichsscheibe 15 um 180° werden Verlängerung und Verkürzung des Wegs der Saite 2 vertauscht. Durch die flaschenzugartigen Konstruktionen, bei denen die Saite 2 jeweils zwischen zwei verschieblichen Rollen 18a,c und 18b,d über eine feststehende Rolle 20a bzw. 20b gelenkt wird, wird diese Verkürzung bzw. Verlängerung auf das Vierfache der Auslenkung des Schlittens 16 vergrössert. Selbstverständlich sind durch höhere Zahlen von verschieblichen und feststehenden Rollen höhere Faktoren erreichbar. Was die Bewegung des Fadenführers 1 betrifft, so überlagert sich der durch die Schwingung des Antriebsteils 7 bewirkten harmonischen die durch die Ausgleichsvorrichtung 14 verursachte komplementäre Bewegung, die in Fig. 2 strichpunktiert dargestellt ist. Sie addieren sich zur gewünschten, einer Dreiecksschwingung sehr nahe kommenden Schwingung.

Durch die gefederte Aufhängung der feststehenden Rollen 20a,b werden vorübergehende elastische wie auch Ermüdungsdehnungen der Saite 2 aufgefangen und dieselbe stets gespannt gehalten. Die Stange 23 verhindert dabei, dass sich die Rollen asymmetrisch zueinander bewegen und die Fadenführerbewegung verfälschen.

Bei der beschriebenen Vorrichtung wird die oszillierende Bewegung des Fadenführers 1 ausschliesslich aus gleichmässigen Rotationsbewegungen abgeleitet. Die rotierenden Teile unterliegen also höchstens geringfügigen, durch Rückwirkungen oszillierender Teile auf sie ausgeübten Beschleunigungen. Sie können beliebig massiv ausgeführt werden und begrenzen die Geschwindigkeit, mit der die Vorrichtung betrieben werden kann, nicht, insbesondere wenn die Massenverteilung der Ausgleichsscheibe 15 so gewählt wird, dass die Drehachse mit einer Hauptachse übereinstimmt. Das Antriebsteil 7 führt eine harmonische Schwingung aus und unterliegt deshalb ebenfalls keinen sehr hohen mechanischen Belastungen. Hohen Beschleunigungen wird ausser dem Fadenführer 1 und Teilen der Saite 2, wo sie prinzipiell unvermeidbar sind, nur der Schlitten 16 mit den auf ihm befestigten Rollen ausgesetzt. Jedoch werden auch diese stark reduziert, da dank der flaschenzugartigen Konstruktion, mittels derer die Bewegung des Schlittens 16 auf die Saite 2 übertragen wird, die Auslenkung des Schlittens 16 klein gehalten werden kann.

Selbstverständlich ist nicht erforderlich, dass die vom Antriebsteil 7 ausgeführte und auf die Saite 2 übertragene Grundschwingung eine exakt harmonische Schwingung ist. Entscheidend ist vielmehr, dass - auch an den Umkehrpunkten - keine extremen Beschleunigungen auftreten. Harmonische Schwingungen haben jedoch den Vorteil, dass sie mit besonders einfachen Mitteln aus Rotationsbewegungen abgeleitet werden können. Ein weiteres Beispiel dafür wird im folgenden im Zusammenhang mit Fig. 1b beschrieben.

Die Ausgleichsscheibe 15 ist hier über die Achse 9 ausser mit dem Treibrad 5 mit einem scheibenförmigen Tragteil 24 verbunden, das einen Elektromotor 25 trägt, welcher über einen Schleifkontakt 26 mit Strom versorgt werden kann. Der Elektromotor 25 dient dazu, eine Spindel 27 anzutreiben, mittels derer die Uebertragungsrolle 13, die auf einem längs eines Radius des Tragteils 24 verschieblichen Schlitten 28 befestigt ist, verschoben werden kann. Im übrigen entspricht die Vorrichtung der im Zusammenhang mit Fig. 1a beschriebenen.

Mittels des Elektromotors 25 kann die Amplitude der vom Antriebsteil 7 ausgeführten harmonischen Schwingung auch während des Aufspulvorgangs verstellt werden. Im Gegensatz zur Ausführung nach Fig. 1a treten dabei keine Phasenverschiebungen zwischen der harmonischen Schwingung und der durch die Ausgleichsvorrichtung 14 verursachten komplementären Bewegung auf.

Bei beiden beschriebenen Ausführungen ist die Amplitude, mit der der Schlitten 16 oszilliert, unveränderlich. Daher ist eine exakte Addition der harmonischen Schwingung und der von der Ausgleichseinrichtung herrührenden komplementären Schwingungsanteile zu einer Dreiecksschwingung nur bei einer bestimmten Amplitude der harmonischen Schwingung möglich. Weicht die gewählte Amplitude davon ab, so treten auch Abweichungen von der idealen Schwingungsform auf.

Derartige Abweichungen können bei einer Ausbildung der Ausgleichsvorrichtung gemäss Fig. 3 vermieden werden. Bei dieser Ausführung sind die verschieblichen Rollen 18a,b,c,d an einem ersten Hebel 29 befestigt, welcher eine Kulisse 30 aufweist, in die eine an einem zweiten Hebel 31 befestigte erste Rolle 32 eingreift, während der zweite Hebel seinerseits eine Kulisse 33 aufweist, in welche eine zweite Rolle 34 eingreift, die auf dem Schlitten 16 montiert ist. Der Drehpunkt des zweiten Hebels 31 liegt auf einer Hülse 35, die mittels einer Spindel 36 verschiebbar ist. Wird nun der Drehpunkt des zweiten Hebels 31 durch Drehung der Spindel 36 weit nach oben geschoben, so greift die am Schlitten 16 befestigte zweite Rolle 34 unterhalb der ersten Rolle 32 in die Kulisse 33 am zweiten Hebel ein, die Schlittenbewegung wird also mit einem Faktor > 1 multipliziert an den ersten Hebel 29 weitergegeben. Je weiter nun der zweite Hebel 31 nach unten verschoben wird, desto mehr verschiebt sich der Angriffspunkt der zweiten Rolle 34 an demselben nach aussen und desto kleiner wird der erwähnte Faktor. Wenn die erste Rolle 32 und die zweite Rolle 34 gleich weit vom Drehpunkt des zweiten Hebels 31 entfernt sind, beträgt er offensichtlich 1. Der erste Hebel 29 überträgt die ihm erteilte Bewegung über eine der in Figuren 1a, 1b dargestellten analoge flaschenzugartige Konstruktion letztlich auf den Fadenführer 1.

Wird die Ausgleichsvorrichtung 14 gemäss der eben beschriebenen Ausführung in einer Vorrichtung nach Fig. 1a eingesetzt, so kann der Antrieb, der zur Drehung des Zahnkranzes 12 und damit zur Regelung der Amplitude des harmonischen Schwingungsanteils dient, so mit dem Antrieb der Spindel 36 abgestimmt sein, dass mindestens in einem bestimmten Amplitudenbereich der Verstärkungsfaktor, mit dem der zweite Hebel 31 die Schlittenbewegung 16 auf den ersten Hebel 29 überträgt, der Amplitude der harmonischen Schwingung derart proportional ist, dass die Anteile des harmonischen und des komplementären Schwingungsanteils, wie sie in Fig. 2 gestrichelt bzw. strichpunktiert dargestellt sind, an der Fadenführerbewegung konstant bleiben. So bleibt die Form der angenäherten Dreiecksschwingung auch bei Aenderungen der Amplitude erhalten.

Eine völlig analoge Abstimmung ist beim Einsatz der Ausgleichsvorrichtung 14 nach Fig. 3 in einer Vorrichtung nach Fig. 1b zwischen dem der Verschiebung der Uebertragungsrolle 13 dienenden Elektromotor 25 und dem Antrieb der Spindel 36 möglich.

## Patentansprüche

1. Verfahren zum Aufwickeln eines Fadens auf eine Spule, bei welchem der aufzuwickelnde Faden von einem Fadenführer (1) geführt wird, dessen Position über ein im wesentlichen parallel zur Spulenachse ausgerichtetes Changierintervall variiert und der an einer Saite (2) befestigt ist, welche über beidseits des Changierintervalls angeordnete Rollen (3a, 3b) zu einem Antriebsteil (7) geführt ist, **dadurch gekennzeichnet, dass** das Antriebsteil (7) eine mindestens annähernd harmonische Grundschwingung ausführt und die Saite (2) auf jeder Seite des Changierintervalls über eine Rolle mindestens eines verschieblichen Paars von Rollen (18a, 18b; 18c, 18d) geführt ist, welches zur Annäherung der Fadenführerbewegung an eine Dreiecksschwingung eine mit der Grundschwingung synchron oszillierende, den Weg der Saite (2) jeweils auf einer Seite des Changierintervalls verlängernde und auf der anderen Seite entsprechend verkürzende Bewegung ausführt.

2. Verfahren nach Anspruch 1, **dadurch gekennzeichnet, dass** die Grundschwingung des Antriebsteils (7) sowie die oszillierende Bewegung des mindestens einen verschieblichen Paars von Rollen (18a, 18b; 18c, 18d) durch Umsetzung einer Rotationsbewegung erzeugt werden.

3. Vorrichtung zur Durchführung des Verfahrens nach Anspruch 1, mit einem Fadenführer (1), dessen Position über ein Changierintervall variiert und der an einer Saite (2) befestigt ist, welche über beidseits des Changierintervalls angeordnete Rollen (3a, 3b) zu einem Antriebsteil (7) geführt ist, **dadurch gekennzeichnet, dass** sie mindestens ein verschiebliches Paar von Rollen (18a, 18b; 18c, 18d), über welche die Saite (2) geführt ist, aufweist, das mit einem verschieblichen Schlitten (16) in Wirkverbindung steht, welcher einander diametral gegenüberliegende Punkte einer um einen Mittelpunkt drehbaren Ausgleichsscheibe (15) kontaktiert.

4. Vorrichtung nach Anspruch 3, **dadurch gekennzeichnet, dass** die Ausgleichsscheibe (15) als annähernd herzförmige Scheibe ausgebildet ist, deren Durchmesser durch den Mittelpunkt im wesentlichen winkelunabhängig ist.

5. Vorrichtung nach Anspruch 3 oder 4, **dadurch gekennzeichnet, dass** der Schlitten (16) zwei Kontaktrollen (17a, 17b) zur Kontaktierung der Ausgleichsscheibe (15) aufweist.

6. Vorrichtung nach einem der Ansprüche 3 bis 5, **dadurch gekennzeichnet, dass** der Schlitten (16) mit einem ersten Hebel (29) in Wirkverbindung steht, auf welchem das mindestens eine verschiebliche Paar von Rollen (18a, 18b; 18c, 18d) befestigt ist.

7. Vorrichtung nach einem der Ansprüche 3 bis 6, **dadurch gekennzeichnet, dass** der Schlitten (16) über mindestens einen Hebel (31), dessen Drehpunkt verschiebbar ist, mit dem mindestens einen verschieblichen Paar von Rollen (18a, 18b; 18c, 18d) in Wirkverbindung steht.

8. Vorrichtung nach einem der Ansprüche 3 bis 5, **dadurch gekennzeichnet, dass** das mindestens eine verschiebliche Paar von Rollen (18a, 18b; 18c, 18d) fest auf dem Schlitten (16) montiert ist.

9. Vorrichtung nach einem der Ansprüche 3 bis 8, **dadurch gekennzeichnet, dass** mindestens zwei verschiebliche Paare von Rollen (18a, 18b; 18c, 18d) vorhanden sind und die Saite (2) zwischen zwei verschieblichen Rollen (18a, 18c; 18b, 18d) jeweils über eine feststehende Rolle (20a; 20b) geführt ist.

10. Vorrichtung nach einem der Ansprüche 3 bis 9, **dadurch gekennzeichnet, dass** die Saite (2) beidseits des Changierintervalls über je eine Rolle (20a; 20b) geführt ist, welche auf einem zwecks Gespannthaltens der Saite (2) unter der Einwirkung einer vorgespannten Feder (22) stehenden Halterung angebracht ist.

11. Vorrichtung nach Anspruch 10, **dadurch gekennzeichnet, dass** die Halterung jeweils als drehbar aufgehängter Hebel (21a; 21b) ausgebildet ist, welcher auf einer Seite des Drehpunkts die Rolle (20a; 20b) trägt, während auf der anderen die Feder (22) angreift, die Feder (22) zwischen die beiden Hebel (21a, 21b) gespannt ist und dieselben ausserdem durch eine Stange (23) verbunden sind, welche an einem der Hebel (21a) auf der die Rolle (20a) tragenden Seite des Drehpunkts und an dem andern Hebel (21b) auf der der Rolle (20b) gegenüberliegenden Seite drehbar verankert ist.

12. Vorrichtung nach einem der Ansprüche 3 bis 11, **dadurch gekennzeichnet, dass** sie zur Erzeugung der Grundschwingung des Antriebsteils (7) einen Zahnkranz (12) aufweist sowie ein mit demselben im Eingriff stehendes Zahnrad (11), dessen Durchmesser die Hälfte des Durchmessers des Zahnkranzes (12) beträgt und das auf einem mittels einer Antriebseinrichtung um den Mittelpunkt des Zahnkranzes (12) drehbaren Arm (10) drehbar gelagert ist und im Bereich seiner Peripherie ein in axialer Richtung abstehendes Uebertragungsteil trägt, welches in eine quer zu dessen Bewegungsrichtung verlaufende Kulisse (8) im Antriebsteil (7) eingreift.

13. Vorrichtung nach Anspruch 12, **dadurch gekennzeichnet, dass** der Zahnkranz (12) zwecks Ermöglichung einer Regelung der Amplitude der Grundschwingung drehbar befestigt ist.

14. Vorrichtung nach den Ansprüchen 7 und 13, **dadurch gekennzeichnet, dass** sie zur Drehung des Zahnkranzes (12) und zur Verschiebung des Drehpunktes des Hebels (31) so aufeinander abgestimmte Antriebsvorrichtungen aufweist, dass mindestens in einem Teilbereich des möglichen Amplitudenbereichs der Uebersetzungsfaktor des Hebels (31) der Amplitude derart proportional ist, dass der Anteil der Grundschwingung an der Bewegung des Fadenführers (1) konstant bleibt.

15. Vorrichtung nach einem der Ansprüche 12 bis 14, **dadurch gekennzeichnet, dass** der Arm (10) und die Ausgleichsscheibe (15) über eine gemeinsame durch die Antriebseinrichtung angetriebene Achse (9) verbunden sind.

16. Vorrichtung nach einem der Ansprüche 3 bis 11, **dadurch gekennzeichnet, dass** sie zur Erzeugung der Grundschwingung des Antriebsteils (7) ein drehbar gelagertes Tragteil (24) aufweist, das ein exzentrisch angeordnetes, in axialer Richtung abstehendes Uebertragungsteil trägt, welches in eine quer zu dessen Bewegungsrichtung verlaufende Kulisse (8) im Antriebsteil (7) eingreift.

17. Vorrichtung nach Anspruch 16, **dadurch gekennzeichnet, dass** das Uebertragungsteil zur Ermöglichung einer Regelung der Amplitude der Grundschwingung in radialer Richtung auf dem Tragteil (24) verschiebbar ist.

18. Vorrichtung nach den Ansprüchen 7 und 17, **dadurch gekennzeichnet, dass** sie zur Verschiebung des Uebertragungsteils und zur Verschiebung des Drehpunktes des Hebels (31) so aufeinander abgestimmte Antriebsvorrichtungen aufweist, dass mindestens in einem Teilbereich des möglichen Amplitudenbereichs der Uebersetzungsfaktor des Hebels (31) der Amplitude derart proportional ist, dass der Anteil der Grundschwingung an der Bewegung des Fadenführers (1) konstant bleibt.

19. Vorrichtung nach einem der Ansprüche 16 bis 18, **dadurch gekennzeichnet, dass** das Tragteil (24) und die Ausgleichsscheibe (15) über eine gemeinsame durch die Antriebseinrichtung angetriebene Achse (9) verbunden sind.

20. Vorrichtung nach einem der Ansprüche 16 bis 19, **dadurch gekennzeichnet, dass** das Tragteil (24) scheibenförmig ausgebildet ist.

21. Vorrichtung nach einem der Ansprüche 12 bis 20, **dadurch gekennzeichnet, dass** das Uebertragungsteil als Uebertragungsrolle (13) ausgebildet ist.

## Claims

1. Process for the winding of a thread onto a reel, in which the thread to be wound up is guided by a thread guide (1), the position of which over a traversing interval, aligned essentially parallel to the reel axis, is varied and which is fastened to a cord (2), which is led via rollers (3a, 3b), arranged on both sides of the traversing interval, to a drive part (7), characterised in that the drive part (7) executes an at least approximately harmonic fundamental oscillation and the cord (2) is led on either side of the traversing interval via a roller of at least one displaceable pair of rollers (18a, 18b; 18c, 18d), which, for approximation of the thread guide movement to a triangular oscillation, executes an oscillating movement which is synchronous to the fundamental oscillation and respectively lengthens the path of the cord (2) on one side of the traversing interval and correspondingly shortens the said path on the other side.

2. Process according to Claim 1, characterised in that the fundamental oscillation of the drive part (7) and the oscillating movement of the at least one displaceable pair of rollers (18a, 18b; 18c, 18d) are produced by conversion of a rotational movement.

3. Apparatus for carrying out the process according to Claim 1, having a thread guide (1), the position of which varies over a traversing interval and which is fastened to a cord (2), which is led via rollers (3a, 3b), arranged on both sides of the traversing interval, to a drive part (7), characterised in that it has at least one displaceable pair of rollers (18a, 18b; 18c, 18d), via which the cord (2) is led, which pair of rollers is in effective connection with a displaceable carriage (16), which contacts mutually diametrically opposite points of a compensating disc (15), which can turn about a centre point.

4. Apparatus according to Claim 3, characterised in that the compensating disc (15) is designed as an approximately heart-shaped disc, the diameter of which through the centre point is essentially angle-independent.

5. Apparatus according to Claim 3 or 4, characterised in that the carriage (16) has two contact rollers (17a, 17b) for the contacting of the compensating disc (15).

6. Apparatus according to one of Claims 3 to 5, characterised in that the carriage (16) is in effective connection with a first lever (29), on which the at least one displaceable pair of rollers (18a, 18b; 18c, 18d) is fastened.

7. Apparatus according to one of Claims 3 to 6, characterised in that the carriage (16) is in effective connection via at least one lever (31), the pivot point of which is displaceable, with the at least one displaceable pair of rollers (18a, 18b; 18c, 18d).

8. Apparatus according to one of Claims 3 to 5, characterised in that the at least one displaceable pair of rollers (18a, 18b; 18c, 18d) is firmly mounted on the carriage (16).

9. Apparatus according to one of Claims 3 to 8, characterised in that there are at least two displaceable pairs of rollers (18a, 18b; 18c, 18d) and the cord (2) between two displaceable rollers (18a, 18c; 18b, 18d) is in each case led via a fixed roller (20a; 20b).

10. Apparatus according to one of Claims 3 to 9, characterised in that the cord (2) is led on each of both sides of the traversing interval via a roller (20a; 20b), which is attached on a mounting, which is acted upon by a prestressed spring (22) for the purpose of keeping the cord (2) taut.

11. Apparatus according to Claim 10, characterised in that the mounting is in each case designed as a pivotally suspended lever (21a; 21b), which bears the roller (20a; 20b) on one side of the pivot point, whereas the spring (22) acts on the other side, the spring (22) is stretched between the two levers (21a, 21b) and the same are also connected by a rod (23), which is pivotally anchored to one of the levers (21a) on the side of the pivot point bearing the roller (20a) and to the other lever (21b) on the side opposite the roller (20b).

12. Apparatus according to one of Claims 3 to 11, characterised in that it has for producing the fundamental oscillation of the drive part (7) a gear rim (12) as well as a gear wheel (11), which is in engagement with the same and the diameter of which is half the diameter of the gear rim (12) and which is rotatably mounted on an arm (10) by means of a drive apparatus, rotatable about the centre point of the gear rim (12) and bears in the region of its periphery a transfer part, which protrudes in the axial direction and engages in a slotted member (8), running transversely to its direction of movement, in the drive part (7).

13. Apparatus according to Claim 12, characterised in that the gear rim (12) is rotatably fastened for the purpose of permitting a controlling of the amplitude of the fundamental oscillation.

14. Apparatus according to Claims 7 and 13, characterised in that it has for turning the gear rim (12) and for displacing the pivot point of the lever (31), drive apparatuses tuned to each other such that, at least in a partial region of the possible amplitude range, the transmission factor of the lever (31) is proportional to the amplitude in such a way that the component of the fundamental oscillation in the movement of the thread guide (1) remains constant.

15. Apparatus according to one of Claims 12 to 14, characterised in that the arm (10) and the compensating disc (15) are connected via a common shaft (9), driven by the drive apparatus.

16. Apparatus according to one of Claims 3 to 11, characterised in that it has for producing the fundamental oscillation of the drive part (7) a rotatably mounted bearing part (24), which bears an eccentrically arranged transfer part, which protrudes in the axial direction and engages in a slotted member (8) extending transversely to its direction of movement, in the drive part (7).

17. Apparatus according to Claim 16, characterised in that, to permit a controlling of the amplitude of the fundamental oscillation, the transfer part is displaceable on the bearing part (24) in the radial direction.

18. Apparatus according to Claims 7 and 17, characterized in that it has for displacing the transfer part and for displacing the pivot point of the lever (31) drive apparatuses tuned to each other such that, at least in a partial region of the possible amplitude range, the transmission factor of the lever (31) is proportional to the amplitude in such a way that the component of the fundamental oscillation in the movement of the thread guide (1) remains constant.

19. Apparatus according to one of Claims 16 to 18, characterized in that the bearing part (24) and the compensating disc (15) are connected via a common shaft (9), driven by the drive apparatus.

20. Apparatus according to one of Claims 16 to 19, characterized in that the bearing part (24) is of a disc-shaped design.

21. Apparatus according to one of Claims 12 to 20, characterized in that the transfer part is designed as a transfer roller (13).

## Revendications

1. Procédé pour l'enroulement d'un fil sur une bobine, dans lequel le fil à enrouler est guidé par un guide-fil (1) dont la position varie sur un intervalle d'oscillation aligné essentiellement en parallèle à l'axe de la bobine et qui est fixé à une corde (2) allant jusqu'à un élément d'entraînement (7) par-dessus des rouleaux (3a, 3b) disposés de part et d'autre de l'intervalle d'oscillation, caractérisé en ce que l'élément d'entraînement (7) effectue une oscillation de base au moins approximativement harmonique et la corde (2) est guidée de part et d'autre de l'intervalle d'oscillation par-dessus un rouleau d'au moins une paire déplaçable de rouleaux (18a, 18b; 18c, 18d) qui, pour que le mouvement du guide-fil s'approche d'une oscillation en triangle, effectue un mouvement qui oscille de manière synchrone avec l'oscillation de base, qui prolonge la trajectoire de la corde (2) respectivement d'un côté de l'intervalle d'oscillation et qui la raccourcit de manière correspondante de l'autre côté.

2. Procédé selon la revendication 1, caractérisé en ce que l'oscillation de base de l'élément d'entraînement (7), ainsi que le mouvement oscillant d'au moins une paire déplaçable de rouleaux (18a, 18b; 18c, 18d) sont réalisés par conversion d'un mouvement de rotation.

3. Dispositif pour la mise en oeuvre du procédé selon la revendication 1, comprenant un guide-fil (1) dont la position varie sur un intervalle d'oscillation et qui est fixé à une corde (2) allant jusqu'à un élément d'entraînement (7) par-dessus des rouleaux (3a, 3b) disposés de part et d'autre de l'intervalle d'oscillation, caractérisé en ce qu'il présente au moins une paire déplaçable de rouleaux (18a, 18b; 18c, 18d) par-dessus lesquels est guidée la corde (2), qui est reliée en entraînement à un chariot déplaçable (16) et qui vient en contact avec des endroits mutuellement opposés en direction diamétrale d'un disque de compensation (15) rotatif autour d'un point central.

4. Dispositif selon la revendication 3, caractérisé en ce que le disque de compensation (15) est réalisé en forme de disque ayant approximativement la forme d'un coeur dont le diamètre passant par le centre est essentiellement indépendant de la position angulaire.

5. Dispositif selon la revendication 3 ou 4, caractérisé en ce que le chariot (16) présente deux rouleaux de contact (17a, 17b) pour la mise en contact avec le disque de compensation (15).

6. Dispositif selon les revendications 3 à 5, caractérisé en ce que le chariot (16) est relié en entraînement à un premier levier (29) sur lequel est ou sont fixées la ou les paires déplaçables de rouleaux (18a, 18b; 18c, 18d).

7. Dispositif selon les revendications 3 à 6, caractérisé en ce que le chariot (16), à l'intervention d'un levier (31) dont le pivot peut être déplacé, est relié en entraînement avec la ou les paires déplaçables de rouleaux (18a, 18b; 18c, 18d).

8. Dispositif selon les revendications 3 à 5, caractérisé en ce qu'au moins une paire déplaçable de rouleaux (18a, 18b; 18c, 18d) est montée à demeure sur le chariot (16).

9. Dispositif selon les revendications 3 à 8, caractérisé en ce qu'au moins deux paires déplaçables de rouleaux (18a, 18c; 18b, 18d) sont présentes et la corde (2) est guidée entre deux rouleaux déplaçables (18a, 18b; 18c, 18d), respectivement, par-dessus un rouleau fixe (20a, 20b).

10. Dispositif selon les revendications 3 à 9, caractérisé en ce que la corde (2) est guidée de part et d'autre de l'intervalle d'oscillation par-dessus, respectivement, un rouleau (20a, 20b) qui est disposé sur une fixation se trouvant sous l'influence d'un ressort à précontrainte (22) afin de maintenir la tension de la corde (2).

11. Dispositif selon la revendication 10, caractérisé en ce que la fixation est réalisée respectivement sous forme d'un levier suspendu en rotation (21a, 21b) qui porte le rouleau (20a, 20b) d'un côté du pivot, tandis que le ressort (22) agit sur l'autre côté, le ressort (22) étant tendu entre les deux leviers (21a, 21b) et ces derniers sont reliés, en outre, par une tige (23) qui est ancrée en rotation à un des leviers (21a) du côté du pivot portant le rouleau (20a) et à l'autre levier (21b) du côté opposé à celui du rouleau (20b).

12. Dispositif selon les revendications 3 à 11, caractérisé en ce que, pour obtenir l'oscillation de base de l'élément d'entraînement (7), il présente une couronne dentée (12), ainsi qu'une roue dentée (11) en engrènement avec cette dernière, dont le diamètre s'élève à la moitié du diamètre de la couronne dentée (12) et qui est montée en rotation sur un bras rotatif (10) autour du pivot de la couronne dentée (12) au moyen d'un mécanisme d'entraînement, et qui porte, dans la zone de sa périphérie, un élément de transmission écarté en direction axiale, qui vient s'engrener dans une coulisse (8) disposée dans l'élément d'entraînement (7), qui s'étend transversalement par rapport à la direction de mouvement de ce dernier.

13. Dispositif selon la revendication 12, caractérisé en ce que la couronne dentée (12) est fixée en rotation pour permettre un réglage de l'amplitude de l'oscillation de base.

14. Dispositif selon les revendications 7 et 13, pour faire tourner la couronne dentée (12) et pour déplacer le pivot du levier (31), il présente des dispositifs d'entraînement mutuellement syntonisés de telle sorte qu'au moins dans une zone partielle de la zone d'amplitude possible, le facteur de conversion du levier (31) est proportionnel à l'amplitude de telle manière que la fraction de l'oscillation de base du mouvement du guide-fil (1) reste constante.

15. Dispositif selon l'une quelconque des revendications 12 à 14, caractérisé en ce que le bras (10) et le disque de compensation (15) sont reliés à l'intervention d'un axe commun (9) entraîné par le mécanisme d'entraînement.

16. Dispositif selon les revendications 3 à 11, caractérisé en ce que, pour obtenir l'oscillation de base de l'élément d'entraînement (7), il présente un élément de support (24) monté en rotation, qui porte un élément de transmission disposé en position excentrique, en saillie en direction axiale, qui vient s'engrener dans une coulisse (8) disposée dans l'élément d'entraînement (7), qui s'étend transversalement à la direction de mouvement de ce dernier.

17. Dispositif selon la revendication 16, caractérisé en ce que, pour permettre un réglage de l'amplitude de l'oscillation de base, l'élément de transmission peut se déplacer en direction radiale sur l'élément de support (24).

18. Dispositif selon les revendications 7 et 17, caractérisé en ce que, pour le déplacement de l'élément de transmission et pour le déplacement du pivot du levier (31), il présente des dispositifs d'entraînement mutuellement syntonisés de telle sorte qu'au moins dans une zone partielle de la zone d'amplitude possible, le facteur de conversion du levier (31) est proportionnel à l'amplitude, de telle manière que la fraction de l'oscillation de base du mouvement du guidefil (1) reste constante.

19. Dispositif selon l'une quelconque des revendications 16 à 18, caractérisé en ce que l'élément de support (24) et le disque de compensation (15) sont reliés à l'intervention d'un axe commun (9) entraîné par le mécanisme d'entraînement.

20. Dispositif selon l'une quelconque des revendications 16 à 19, caractérisé en ce que l'élément de support (24) est réalisé en forme de disque.

21. Dispositif selon l'une quelconque des revendications 12 à 20, caractérisé en ce que l'élément de transmission est réalisé en forme de rouleau de transmission (13).
